# EUROPÄISCHE PATENTSCHRIFT

(11) **EP 1 954 867 B1**
(45) Veröffentlichungstag und Bekanntmachung des Hinweises auf die Patenterteilung: **19.10.2011**
(21) Anmeldenummer: 06807550.6
(22) Anmeldetag: 26.10.2006
(51) Int. Cl.: D06F 75/22

(54) **BÜGELEISEN MIT EINER SPRÜHVORRICHTUNG**
IRON COMPRISING A SPRAY DEVICE
FER A REPASSER COMPRENANT UN DISPOSITIF D'ASPERSION

(30) Priorität: 14.11.2005 ES 200502914
(43) Veröffentlichungstag der Anmeldung: 13.08.2008
(73) Patentinhaber: BSH Bosch und Siemens Hausgeräte GmbH, 81739 München (DE)
(72) Erfinder: ALBANDOZ RUIZ DE OCENDA, Carmelo, E-01006 Vitoria (ES)
(86) Internationale Anmeldenummer: PCT/EP2006/067778
(87) Internationale Veröffentlichungsnummer: WO 2007/054432

(56) Entgegenhaltungen:
- FR-A1- 2 242 506
- GB-A- 1 271 009
- US-A- 3 733 725
- US-A- 5 421 110

## Beschreibung

Die vorliegende Erfindung betrifft ein Bügeleisen mit einer Sprühvorrichtung und einem mit der Sprühvorrichtung über ein Flüssigkeitsführungselement verbundenen Flüssigkeitsbehälter, wobei die Sprühvorrichtung ein Rückschlagventil aufweist, welches ein Federelement und ein Sperrelement umfasst.

Bügeleisen, welche Sprühvorrichtungen zum Versprühen von Wasser aus einem Wassertank des Bügeleisens auf ein Bügelgut ermöglichen, sind in vielfältiger Weise bekannt. So beschreibt beispielhaft die US 5,421,110 ein Bügeleisen mit einer solchen Sprühvorrichtung. In Abb. 1 ist eine aus dem Stand der Technik bekannte Sprühvorrichtung gezeigt, welche in einem Bügeleisen angeordnet ist. Die Sprühvorrichtung 1 weist einen Sprühkopf 11 auf, welcher an einem ersten Ende eines Schlauchs 12 angeordnet ist. Der Sprühkopf umfasst eine Führungshülse 11a, welche in den Innenraum des Schlauchs 12 hineinragt. Die Führungshülse 11a weist eine Bohrung auf, wobei an dem vorderen Ende der Führungshülse 11 a ein Diffuser bzw. ein Flüssigkeitszerstreuer 11 b angeordnet ist. Vor diesem Flüssigkeitszerstreuer 11 b ist eine Düse 11 c angebracht. Wie des Weiteren aus der Abb. 1 zu entnehmen ist, ist am anderen Ende des Schlauchs 12 ein Rückschlagventil 13 im inneren des Schlauchs 12 angeordnet. Das Rückschlagventil 13 umfasst ein Gehäuse 13a. In diesem Gehäuse 13a ist eine Feder 13b angeordnet, welche in Wirkverbindung mit einer Kugel 13c steht. In der in Abb. 1 gezeigten Darstellung weist das Rückschlagventil 13 einen sperrenden Zustand auf. Wie zu erkennen ist, liegt die Kugel 13c an einer entsprechend geformten rückwärtigen Öffnung des Gehäuses 13a bündig an. Dies wird dadurch erreicht, dass die Kugel 13c durch die Federkraft der Feder 13b gegen diese Öffnung gedrückt wird. Die Feder 13b und-die Kugel 13c sind als separate Elemente ausgebildet, wodurch das Gehäuse 13a zwingend erforderlich ist, um die Funktionsweise des Rückschlagventils 13 gewährleisten zu können und ein Auseinanderfallen der Elemente des Rückschlagventils 13 verhindern zu können. Durch das Rückschlagventil 13 soll erreicht werden, dass ein unerwünschter Wasseraustritt aus der Sprühvorrichtung im Bereich der Düse 11c verhindert wird. Die aus dem Stand der Technik bekannte Sprühvorrichtung 1 ist jedoch relativ aufwändig konzipiert und insbesondere die Ausgestaltung des Rückschlagventils 13 kann ein Austropfen von Flüssigkeit aus der Sprühvorrichtung, insbesondere aus der Düse 11c, nur unzureichend verhindern.

Daher ist es Aufgabe der vorliegenden Erfindung, ein Bügeleisen mit einer Sprühvorrichtung zu schaffen, bei dem die Anzahl der Bauteile reduziert wird und ein unerwünschtes Austropfen von Flüssigkeit aus der Sprühvorrichtung verhindert werden kann.

Diese Aufgabe wird durch ein Bügeleisen, welches die Merkmale nach Patentanspruch 1 aufweist, gelöst.

Ein erfindungsgemäßes Bügeleisen umfasst eine Sprühvorrichtung und einen mit der Sprühvorrichtung über ein Flüssigkeitsführungselement verbundenen Flüssigkeitsbehälter. Die Sprühvorrichtung weist ein Rückschlagventil auf, welches ein Federelement und ein Sperrelement umfasst. Ein wesentlicher Gedanke der Erfindung besteht darin, dass das Federelement und das Sperrelement einstückig ausgebildet sind. Das Rückschlagventil kann somit als ein einziges Bauteil gefertigt und bereitgestellt werden. Durch die Erfindung kann eine Sprühvorrichtung für ein Bügeleisen und somit auch ein Bügeleisen selbst bereitgestellt werden, welche bzw. welches mit einer reduzierten Anzahl an Bauteilen gefertigt werden kann. Darüber hinaus kann durch die erfindungsgemäße Ausgestaltung eine Sprühvorrichtung für ein Bügeleisen bereitgestellt werden, bei dem das Austropfen von Flüssigkeit aus der Sprühvorrichtung und somit auch aus dem Bügeleisen in effektiver und zuverlässiger Weise verhindert werden kann. Nicht zuletzt kann durch die Erfindung gewährleistet werden, dass das Rückschlagventil in vielfältiger Weise in der Sprühvorrichtung positioniert werden kann und somit situationsabhängig und gerätetypabhängig eine geeignete Positionierung der Sprühvorrichtung und insbesondere des Rückschlagventils angeordnet werden kann. Ein eigenes Gehäuse des Rückschlagventils ist nicht mehr grundsätzlich erforderlich.

In vorteilhafter Weise ist das Rückschlagventil an einem einem Sprühkopf der Sprühvorrichtung zugewandten Ende des Flüssigkeitsführungselements angeordnet. Bevorzugt ist das Rückschlagventil in einer Führungshülse des Sprühkopfs angeordnet. Der Sprühkopf ist im Allgemeinen an einer frontseitigen Öffnung des Bügeleisens positioniert. Indem das einstückige Rückschlagventil im Bereich des Sprühkopfs und somit im Wesentlichen an der Flüssigkeitsaustrittsseite der Sprühvorrichtung positioniert ist, kann in sehr effektiver und optimierter Weise erreicht werden, dass ein unerwünschtes Austropfen von Flüssigkeit aus dem Sprühkopf verhindert werden kann. Indem das Rückschlagventil quasi benachbart zum Sprühkopf positioniert ist, kann somit erreicht werden, dass sich auch dann, wenn das Rückschlagventil im sperrenden Zustand ist, keine Restwasseransammlung von großer Menge zwischen dem Rückschlagventil und dem Flüssigkeitsaustrittsbereich des Sprühkopfs ansammeln kann, welches dann nachfolgend in unerwünschter Weise aus dem Sprühkopf austropft. Auch kann dadurch verhindert werden, dass das im Sperrzustand des Rückschlagventils im Flüssigkeitsführungselement angesammelte und angestaute Wasser nicht mehr aus dem Sprühkopf austropfen kann.

In bevorzugter Weise ist das einstückig ausgebildete Rückschlagventil zumindest teilweise in einem Flüssigkeitsführungselement der Sprühvorrichtung angeordnet. Das Flüssigkeitsführungselement ist bevorzugt als flexibler Schlauch ausgebildet, welcher als Verbindung zum Flüssigkeitsbehälter angeordnet sein kann.

Es kann auch vorgesehen sein, dass das Rückschlagventil an einem einem Sprühkopf der Sprühvorrichtung abgewandten Ende des Flüssigkeitsführungselements angeordnet ist. In diesem Fall kann ebenfalls eine sehr gute Vermeidung eines Austropfens von Flüssigkeit aus dem Sprühkopf verhindert werden, wenn das Rückschlagventil den sperrenden Zustand aufweist. Bei dieser Ausgestaltung ist es lediglich möglich, dass die im Flüssigkeitsführungselement noch befindliche Restflüssigkeitsmenge aus dem Sprühkopf austropft. Bei dieser Ausgestaltung kann dies jedoch auch dahingehend vermindert bzw. verhindert werden, indem das Flüssigkeitsführungselement sehr kurz ausgebildet ist.

In bevorzugter Weise ist das Sperrelement des einstückigen Rückschlagventils einem verjüngten Öffnungsbereich einer Führungshülse, in der das Rückschlagventil angeordnet ist, zugewandt. Bevorzugt ist das Sperrelement auf der diesem verjüngten Öffnungsbereich zugewandten Seite konusförmig ausgebildet. Dadurch kann erreicht werden, dass im sperrenden Zustand dieser konusförmige Bereich des Sperrelements dichtend an dem verjüngten Öffnungsbereich der Führungshülse anliegt.

Das Federelement des einstückigen Rückschlagventils ragt in vorteilhafter Weise an seinem dem Sperrelement abgewandten Endbereich aus der Führungshülse hinaus. Es kann vorgesehen sein, dass an dem dem Sperrelement abgewandten Endbereich des Federelements ein plattenförmiges Endstück angeordnet ist. Dieses Endstück kann bevorzugt einstückig mit dem Federelement und dem Sperrelement ausgebildet sein. Dadurch kann ein vorteilhafter Endbereich des Rückschlagventils ausgebildet werden, mit dem ein gleichmäßiges Abstützten des Rückschlagventils an einer entsprechenden Vorrichtung gewährleistet werden kann und damit auch eine gleichmäßige Kompression und Expansion des Federelements ermöglicht wird. Insbesondere kann dadurch eine im Wesentlichen geradlinige Kompression und Expansion entlang der Längsachse des Federelements gewährleistet werden. Verkippungen und Verklemmungen des Federelements und des Sperrelements in der Führungshülse können dadurch verhindert werden.

In bevorzugter Weise ist das plattenförmige Endstück an einem ringförmigen Steg abgestützt, wobei der ringförmige Steg Aussparungen zum Flüssigkeitsdurchlass aufweist. Bevorzugt ist der ringförmige Steg an der Austrittsöffnung der Düse des Sprühkopfs der Sprühvorrichtung angeordnet. Die Aussparungen in diesem Steg ermöglichen einerseits ein sicheres Ausführen der Flüssigkeit aus dem Sprühkopf und somit aus der Düse, wobei der ringförmige Steg andererseits eine optimale Abstützung für das Rückschlagventil bietet. Auch diese Ausgestaltung kann sehr Platz sparend realisiert werden.

In bevorzugter Weise ist das Federelement und das Sperrelement und gegebenenfalls auch das plattenförmige Endstück als einstückiges Spritzgussteil ausgebildet. Diesbezüglich kann der Anforderung einer kostengünstigen Herstellung Rechnung getragen werden.

Durch die Ausgestaltung eines separaten Stegs, insbesondere des ringförmigen Stegs, kann erreicht werden, dass das Gehäuse des Rückschlagventils oder die Führungshülse, in der das Rückschlagventil angeordnet ist, keine derartigen Stege mehr aufweisen muss und damit auch die Ausgestaltung der gesamten Sprühvorrichtung flexibler ausgebildet werden kann.

Es kann auch vorgesehen sein, dass der ringförmige Steg keine Aussparungen aufweist und das plattenförmige Endstück quasi dichtend an dem ringförmigen Steg anliegt. Zum Ausführen der Flüssigkeit ist jedoch bei dieser Ausführung eine Durchlassöffnung in dem plattenförmigen Endstück, bspw. zumindest ein Loch, auszubilden.

Die vorliegende Erfindung wird nachfolgend anhand schematischer Zeichnungen näher erläutert. Es zeigen:
- Abb. 1: eine Schnittdarstellung einer aus dem Stand der Technik bekannten Sprühvorrichtung in einem Bügeleisen;
- Abb. 2: eine Schnittdarstellung eines erfindungsgemäßen Bügeleisens;
- Abb. 3: eine Schnittdarstellung eines Teilbereichs einer in einem ersten Betriebszustand befindlichen Sprühvorrichtung eines erfindungsgemäßen Bügeleisens; und
- Abb. 4: eine Schnittdarstellung eines Teilbereichs einer in einem zweiten Betriebszustand befindlichen Sprühvorrichtung eines erfindungsgemäßen Bügeleisens.

In den Abbildungen werden gleiche oder funktionsgleiche Elemente mit gleichen Bezugszeichen versehen.

In Abb. 2 ist eine Seitenansicht eines erfindungsgemäßen Bügeleisens I gezeigt, wobei der für die Erfindung wesentliche vordere Bereich, in dem die Sprühvorrichtung 1 angeordnet ist, in einer Schnittdarstellung gezeigt ist. Das Bügeleisen I umfasst eine Sprühvorrichtung 1, welche einen Sprühkopf 11 aufweist, welcher im Frontbereich des Bügeleisens I angeordnet ist und aus einer nicht näher bezeichneten Öffnung in einem Bügeleisengehäuse 7 herausragt. Der Sprühkopf 11 ist mit einem Flüssigkeitsführungselement 12, welches im Ausführungsbeispiel als flexibler Schlauch ausgebildet ist, an einem Ende verbunden, wobei das andere Ende dieses Flüssigkeitsführungselements 12 mit einem Öffnungsbereich eines Flüssigkeitszylinders 2 verbunden ist. Der Flüssigkeitszylinder 2 führt in einen Flüssigkeitsbehälter 3, wobei in der gezeigten Darstellung Flüssigkeit in Form von Wasser in dem Flüssigkeitsführungselement 12, in dem Flüssigkeitszylinder 2 und dem Flüssigkeitsbehälter 3 angeordnet ist. Am oberen Öffnungsbereich des Flüssigkeitszylinders 2 ist ein Druckkolben 4 angeordnet, welcher in mechanischer Wirkverbindung mit einem Betätigungselement 5 steht. Durch Drücken dieses Betätigungselements 5 wird der Druckkolben 4 nach unten gedrückt und das im Flüssigkeitszylinder 2 befindliche Wasser in das Flüssigkeitsführungselement 2 gedrückt und aus dem Sprühkopf 11 ausgesprüht. Beim Eindrücken des Druckzylinders 4 in den Flüssigkeitszylinder 2 wird ein Rückschlagventil 6, welches in der gezeigten Darstellung als Kugel ausgebildet ist, an den verjüngten Bereich des Flüssigkeitszylinders 2 angedrückt, so dass dieser Durchgang zwischen dem Flüssigkeitszylinder 2 und dem Flüssigkeitsbehälter 3 gesperrt ist und das im Flüssigkeitszylinder 2 befindliche Wasser nicht in den Flüssigkeitsbehälter 3 einfließen kann.

Wird das Betätigungselement 5 losgelassen und nach oben bewegt, so wird der Druckzylinder 4 nach oben bewegt und ein Ansaugeffekt erzeugt, wobei dabei das Rückschlagventil 6 angehoben wird und die kanalförmige Verbindung zwischen dem Flüssigkeitszylinder 2 und dem Flüssigkeitsbehälter 3 freigegeben wird und dann Flüssigkeit in Form von Wasser aus dem Flüssigkeitsbehälter 3 in den Flüssigkeitszylinder 2 fließt.

Wie in Abb. 2 zu erkennen ist, ist die gesamte Sprühvorrichtung 1 als auch die entsprechenden Behälter 2 und 3 in dem Bügeleisengehäuse 7 angeordnet. An der Unterseite des Bügeleisens I ist eine Sohle 8 angebracht. Wie bereits erwähnt, sind in der Darstellung gemäß Abb. 2 lediglich die für die Erfindung wesentlichen-Merkmale gezeigt.

In der Ausführung gemäß Abb. 2 ist das einstückig ausgebildete Rückschlagventil 13', welches aus einem nicht dargestellten Federelement und einem nicht dargestellten Sperrelement und einem plattenförmigen Endstück besteht, im vorderen Bereich der Sprühvorrichtung 1 positioniert. Wie in Abb. 2 nur in schematischer Weise angedeutet und in den Abb. 3 und 4 in genauerer Weise gezeigt, ist das Rückschlagventil 13' unmittelbar benachbart zum Sprühkopf 11 positioniert und somit nahe an der Öffnung des Sprühkopfs 11 angebracht.

In Abb. 3 ist eine detailliertere Querschnittdarstellung des Sprühkopfs 11 gezeigt. Wie dort zu erkennen ist, umfasst das einstückige Rückschlagventil 13' ein Sperrelement 13'c. Dieses Sperrelement 13'c ist in der gezeigten Ausgestaltung an einem Endbereich 131'c konusförmig ausgebildet. Dieser konusförmige Endbereich 131'c ist in der gezeigten Ausführung unmittelbar anliegend an einer Innenseite eines verjüngten Öffnungsbereichs 111 a einer Führungshülse 11 a positioniert. Wie zu erkennen ist, ragt diese Führungshülse 11 a in der gezeigten Darstellung zumindest teilweise in den Innenbereich des Flüssigkeitsführungselements 12 hinein. Seitlich herausragende Positionierungsstege 112a ermöglichen ein positionsgenaues Einführen der Führungshülse 11a in das Flüssigkeitsführungselement 12.

Wie des Weiteren in Abb. 3 zu erkennen ist, umfasst das einstückige Rückschlagventil 13' ein Federelement 13'b, welches im Querschnitt U-förmige Elemente aufweist, wobei die U-förmigen Elemente alternierend mit ihren Öffnungsbereichen nach oben und (das nachfolgende Element) nach unten weisend angeordnet sind. Das Federelement 13'b ist mit dem Sperrelement 13'c an der einen Seite und mit einem plattenförmigen Endstück 13'd auf der anderen Seite einstückig verbunden.

Wie des Weiteren aus der Abb. 3 zu entnehmen ist, ragt das Federelement 13'b aus einer Öffnung der Führungshülse 11 a heraus, welche einer Öffnung 111 c der Düse 11 c zugewandt ist. Das plattenförmige Endstück 13'd stützt sich an einem ringförmigen Steg 14 ab. Der ringförmige Steg 14 weist in der Abb. 3 nicht zu erkennende Aussparungen auf, wodurch ermöglicht wird, dass Wasser an dem plattenförmigen Endstück 13'd vorbeilaufen und über die Aussparungen des ringförmigen Stegs 14 aus der Öffnung 111 c der Düse 11 c austreten kann.

In der Abb. 3 ist ein Betriebszustand der Sprühvorrichtung 1 gezeigt, in der das Rückschlagventil 13' den Flüssigkeitsweg vom Flüssigkeitsführungselement 12 zum Sprühkopf 11 sperrt. Dies wird bewirkt durch das bündige Anliegen insbesondere des konusförmigen Endbereichs 131'c des Sperrelements 13'c an der Innenseite des verjüngten Öffnungsbereichs 111 a der Führungshülse 11 a.

Im Ausführungsbeispiel ist das einstückig ausgebildete Rückschlagventil 13' als Spritzgussteil ausgebildet. Die Formgebung des Rückschlagventils 13' und insbesondere die Formgebung des Federelements 13'b und des Sperrelements 13'c ist dabei derart, dass im Wesentlichen eine geradlinige Kompression und Expansion erfolgen kann und dadurch ein Verklemmen oder Verspreizen dieser beiden Elemente 13'b und 13'c in der Führungshülse 11a verhindert werden kann. Dieser Effekt wird durch die Anordnung und Abstützung des plattenförmigen Endstücks13'd noch verbessert.

In Abb. 4 ist ein weiterer Betriebszustand der Sprühvorrichtung 11 des erfindungsgemäßen Bügeleisens I gezeigt. Im Unterschied zur Abb. 3 ist hier das Rückschlagventil 13' geöffnet und in dem Flüssigkeitsführungselement 12 enthaltenes Wasser kann durch die Führungshülse 11a hindurchströmen und, wie durch den wellenförmigen Verlauf 15 in schematischer Weise angedeutet, um das plattenförmige Endstück 13'd herumfließen und durch die nicht dargestellten Aussparungen des ringförmigen Stegs aus der Öffnung 111 c austreten. Der nicht sperrende Zustand des Rückschlagventils 13' ist dadurch gekennzeichnet, dass das Sperrelement 13'c durch den Wasserdruck zurückgedrückt wird und beabstandet zur Innenseite des verjüngten Öffnungsbereichs 111 a positioniert ist. Durch den dabei entstehenden Spalt kann das Wasser in die Führungshülse 11 a einströmen.

## Patentansprüche

1. Bügeleisen mit einer Sprühvorrichtung (1) und einem mit der Sprühvorrichtung (1) über ein Flüssigkeitsführungselement (12) verbundenen Flüssigkeitsbehälter (2, 3), wobei die Sprühvorrichtung (1) ein Rückschlagventil (13') aufweist, welches ein Federelement (13'b) und ein Sperrelement (13'c) umfasst, **dadurch gekennzeichnet, dass** das Federelement (13'b) und das Sperrelement (13'c) einstückig ausgebildet sind.

2. Bügeleisen nach Anspruch 1, **dadurch gekennzeichnet, dass** das Rückschlagventil (13') an einem einem Sprühkopf (11) der Sprühvorrichtung (1) zugewandten Ende des Flüssigkeitsführungselements (12) angeordnet ist.

3. Bügeleisen nach Anspruch 2, **dadurch gekennzeichnet, dass** das Rückschlagventil (13') in einer Führungshülse (11a) des Sprühkopfes (11) angeordnet ist.

4. Bügeleisen nach Anspruch 3, **dadurch gekennzeichnet, dass** das Sperrelement (13'c) einem verjüngten Öffnungsbereich (111 a) der Führungshülse (11a) zugewandt ist.

5. Bügeleisen nach Anspruch 4, **dadurch gekennzeichnet, dass** das Sperrelement (13'c) auf der dem verjüngten Öffnungsbereich (111a) zugewandten Seite konusförmig ausgebildet ist.

6. Bügeleisen nach einem der vorhergehenden Ansprüche 3 bis 5, **dadurch gekennzeichnet, dass** das Federelement (13'b) an seinem dem Sperrelement (13'c) abgewandten Endbereich aus der Führungshülse (11a) hinausragt.

7. Bügeleisen nach einem der vorhergehenden Ansprüche, **dadurch gekennzeichnet, dass** an dem dem Sperrelement (13'c) abgewandten Endbereich des Federelements (13'b) ein plattenförmiges Endstück (13'd) angeordnet ist.

8. Bügeleisen nach Anspruch 7, **dadurch gekennzeichnet, dass** das plattenförmige Endstück (13'd) an einem ringförmigen Steg (14) abgestützt ist.

9. Bügeleisen nach einem der vorhergehenden Ansprüche, **dadurch gekennzeichnet, dass** zumindest das Federelement (13'b) und das Sperrelement (13'c) als einstückiges Spritzgussteil ausgebildet sind.

10. Bügeleisen nach Anspruch 1, **dadurch gekennzeichnet, dass** das Rückschlagventil (13') an einem einem Sprühkopf (11) der Sprühvorrichtung (1) abgewandten Ende des Flüssigkeitsführungselements (12) angeordnet ist.

## Claims

1. Iron with a spray device (1) and a liquid container (2, 3) connected with the spray device (1) by way of a liquid guide element (12), wherein the spray device (1) comprises a non-return valve (13') comprising a spring element (13'b) and a blocking element (13'c), **characterised in that** the spring element (13'b) and the blocking element (13'c) are constructed integrally.

2. Iron according to claim 1, **characterised in that** the non-return valve (13') is arranged at an end of the liquid guide element (12) facing a spray head (11) of the spray device (1).

3. Iron according to claim 2, **characterised in that** the non-return valve (13') is arranged in a guide sleeve (11a) of the spray head (11).

4. Iron according to claim 3, **characterised in that** the blocking element (13'c) faces a narrowed opening region (111a) of the guide sleeve (11a).

5. Iron according to claim 4, **characterised in that** the blocking element (13'c) is formed to be conical on the side facing the narrowed opening region (111a).

6. Iron according to any one of the preceding claims 3 to 5, **characterised in that** the spring element (13'b) protrudes at its end region, which is remote from the blocking element (13'c), out of the guide sleeve (11a).

7. Iron according to any one of the preceding claims, **characterised in that** a plate-shaped end member (13'd) is arranged at the end region of the spring element (13'b) remote from the blocking element (13'c).

8. Iron according to claim 7, **characterised in that** the plate-shaped end member (13'd) is supported on an annular web (14).

9. Iron according to any one of the preceding claims, **characterised in that** at least the spring element (13'b) and the blocking element (13'c) are constructed as an integral injection-moulted part.

10. Iron according to claim 1, **characterised in that** the non-return valve (13') in arranged at an end of the liquid guide element (12) remote from a spray head (11) of the spray device (1).

## Revendications

1. Fer à repasser comprenant un dispositif d'aspersion (1) et un réservoir de liquide (2, 3) raccordé au dispositif d'aspersion (1) par l'intermédiaire d'un élément de guidage de liquide (12), le dispositif d'aspersion (1) présentant un clapet anti-retour (13') lequel comprend un élément à ressort (13'b) et un élément de blocage (13'c), **caractérisé en ce que** l'élément à ressort (13'b) et l'élément de blocage (13'c) sont réalisés d'une seule pièce.

2. Fer à repasser selon la revendication 1, **caractérisé en ce que** le clapet anti-retour (13') est disposé sur une extrémité, tournée vers une tête d'aspersion (11) du dispositif d'aspersion (1), de l'élément de guidage de liquide (12).

3. Fer à repasser selon la revendication 2, **caractérisé en ce que** le clapet anti-retour (13') est disposé dans une douille de guidage (11a) de la tête d'aspersion (11).

4. Fer à repasser selon la revendication 3, **caractérisé en ce que** l'élément de blocage (13'c) est tourné vers une zone d'ouverture rétrécie (111a) de la douille de guidage (11a).

5. Fer à repasser selon la revendication 4, **caractérisé en ce que** l'élément de blocage (13'c), sur le côté tourné vers la zone d'ouverture rétrécie (111a), est réalisé en forme de cône.

6. Fer à repasser selon l'une quelconque des revendications 3 à 5, **caractérisé en ce que** l'élément à ressort (13'b), sur sa partie terminale opposée à l'élément de blocage (13'c), dépasse hors de la douille de guidage (11a).

7. Fer à repasser selon l'une quelconque des revendications précédentes, **caractérisé en ce qu'**une pièce terminale (13'd) en forme de plaque est disposée sur la partie terminale opposée à l'élément de blocage (13'c).

8. Fer à repasser selon la revendication 7, **caractérisé en ce que** la pièce terminale (13'd) en forme de plaque est soutenue sur une nervure annulaire (14).

9. Fer à repasser selon l'une quelconque des revendications précédentes, **caractérisé en ce qu'**au moins l'élément à ressort (13'b) et l'élément de blocage (13'c) sont réalisés en tant que pièce injectée d'un seul morceau.

10. Fer à repasser selon la revendication 1, **caractérisé en ce que** le clapet anti-retour (13') est disposé sur une extrémité, détournée d'une tête d'aspersion (11) du dispositif d'aspersion (1), de l'élément de guidage de liquide (12).
